# FASCICULE DE BREVET EUROPEEN

(11) **EP 0 953 698 B1**
(45) Date de publication et mention de la délivrance du brevet: **03.11.2004**
(21) Numéro de dépôt: 99401063.5
(22) Date de dépôt: 30.04.1999
(51) Int. Cl.: E04H 12/24, G09F 17/00, F21V 21/26

(54) **Bride pour associer une hampe à un mât**
Schelle zur Verbindung eines Armes mit einem Mast
Clamp for connecting one arm to a mast

(30) Priorité: 30.04.1998 FR 9805550
(43) Date de publication de la demande: 03.11.1999
(73) Titulaire: PETITJEAN SAS, 10120 Saint Andre les Vergers (FR)
(72) Inventeur:
(74) Mandataire: Bruder, Michel

(56) Documents cités:
- FR-A- 767 058
- FR-A- 2 612 575
- US-A- 3 409 315
- US-A- 5 320 322

## Description

L'invention concerne une bride destinée à permettre l'association d'au moins une hampe sur un mât.

Elle vise plus particulièrement un ensemble destiné à la réalisation d'une bride, à la bride comprenant cet ensemble et à une construction comprenant un mât associé à au moins une hampe par cette bride.

L'invention concerne également un procédé de montage de la bride et d'au moins une hampe au mât.

Le document FR-A-2 612 575 concerne un dispositif de jonction permettant de relier de façon amovible un élément tubulaire support d'un corps éclairant à un élément tubulaire fixe.

Le dispositif de jonction comprend un élément de jonction à double anse, associé à chacune de ses anses à un autre élément de jonction simple anse.

Deux anneaux de serrage sont ainsi formés, l'un pour l'élément tubulaire fixe, l'autre pour fixer l'élément tubulaire support du corps éclairant.

Un tel dispositif ne permet d'adjoindre à l'élément fixe qu'un seul élément support du corps éclairant.

De plus, ce dernier ne peut avoir qu'une seule position possible par rapport à l'élément fixe, le dispositif ne permettant pas de faire varier cette position.

Le document US-A- 5 320 322 concerne un support de drapeau permettant de régler l'inclinaison dudit drapeau.

Le support comprend à cet effet une pièce qui fait partie de moyens de réglage et qui comprend une paroi avec une denture constituée de creux et de saillies disposées alternativement et régulièrement à la suite les uns des autres. Cette pièce est apte à coopérer avec une mâchoire comprenant une partie formant logement pour recevoir une partie de la hampe du drapeau et une paroi munie d'une denture de pas identique à la denture des moyens de réglage.

Un tel dispositif ne permet pas d'effectuer un réglage de l'inclinaison de la hampe par rapport au mas suffisamment précis ; en effet, le réglage ne peut se faire que suivant le pas de la denture de la mâchoire.

L'invention a pour but de remédier à ces inconvénients.

Elle propose, à cet effet, une bride réalisée de manière à permettre l'association d'au moins une hampe ou plus à un mât, et en même temps d'obtenir des configurations différentes de la ou les hampe(s) sur le mât.

Selon un premier objet, l'invention concerne une bride destinée à permettre d'associer rigidement au moins une hampe à un mât, et constituée d'un ensemble comprenant en premier lieu un corps en forme générale d'une demi-coque creuse conformée pour avoir au moins un évidement pour permettre de placer le corps en périphérie du mât, le corps comportant des moyens contribuant à permettre sa fixation rigide au mât et une ouverture destinée au passage d'au moins une hampe, l'ouverture du corps étant de forme, dimension et position permettant le débattement de la hampe résultant de différentes inclinaisons de ladite hampe, et en second lieu un sous-ensemble d'association, intégré dans le corps et constitué d'au moins une mâchoire comprenant au moins une denture circulaire constituée de creux et de saillies disposées alternativement et régulièrement à la suite les uns des autres, pour d'une part maintenir la hampe et d'autre part être fixé rigidement au corps, et en troisième lieu des moyens de fixation rigides du sous-ensemble d'association au corps dans une certaine position de manière que la hampe traverse l'ouverture du corps et se trouve être associée rigidement au mât dans une certaine orientation grâce au sous-ensemble d'association et à des moyens de fixation, l'ensemble comprenant en quatrième lieu des moyens de réglage de la position de fixation du sous-ensemble d'association au corps, les différentes positions de fixation correspondant à différentes inclinaisons de la hampe par rapport au mât, et constitués d'un disque formé de deux parois s'étendant parallèlement et attenantes l'une à l'autre, chaque paroi comportant une denture circulaire constituée de creux et de saillies disposées alternativement et régulièrement sur la circonférence du disque aptes à coopérer avec la denture de la mâchoire du sous-ensemble d'association, chaque creux de la paroi étant disposé en opposition d'une saillie de la paroi du disque des éléments de réglage, afin de permettre un réglage de l'inclinaison de la hampe par rapport au mât suivant un pas angulaire inférieur au pas entre les creux et les saillies de la denture circulaire du sous-ensemble d'association.

La denture de chaque paroi présente avantageusement un pas identique au pas de la denture circulaire du sous-ensemble d'association, chaque creux de la paroi étant angulairement décalé par rapport à chaque saillie de la paroi et inversement.

Des formes de réalisations avantageuses de cette bride sont définies dans les revendications dépendantes 3 à 14.

Selon un second objet, l'invention concerne une construction comprenant une telle bride, définie à la revendication 15.

Un autre objet de l'invention est un procédé de montage d'une bride tel que défini à la revendication 17, et comprenant les étapes suivantes :
- monter les mâchoires autour de la hampe ;
- assembler les moyens de réglage aux mâchoires, de façon à obtenir un sous-ensemble d'association ;
- introduire ce sous-ensemble d'association dans l'ouverture du corps, les mâchoires et la hampe saillant de l'ouverture vers l'extérieur ;
- fixer ce sous-ensemble d'association au corps de façon à obtenir un ensemble tel que décrit ci-dessus ;
- associer l'ensemble ainsi obtenu.

Préalablement à l'introduction du sous-ensemble d'association et de la hampe dans le corps, l'inclinaison de la hampe par rapport au mât est ajusté par les moyens de réglage.

La bride est amovible et réglable à tout moment, sur le lieu de montage par exemple.

Des formes de réalisations avantageuses de ce procédé sont définies dans les revendications dépendantes 18 à 20.

D'autres caractéristiques de l'invention résultent de la description qui va suivre et se réfèrent aux figures annexées, dans lesquelles :
- la figure 1 est une vue schématique en perspective de dessous de la face externe d'un mode de réalisation d'un corps de la bride ;
- la figure 2 est une vue schématique en perspective de dessous de la face interne du corps de la figure 1 ;
- la figure 3 est une vue schématique en perspective de dessus de la face interne du corps de la figure 1 ;
- la figure 4 est une vue schématique en perspective de dessus de la face externe d'un autre mode de réalisation d'un corps de la bride ;
- la figure 5 est une vue schématique en perspective de dessous de la face interne du corps de la figure 4 ;
- la figure 6 est une vue schématique en perspective latérale de la face externe d'un mode de réalisation d'une mâchoire ;
- la figure 7 est une vue schématique en perspective latérale de la face interne de la mâchoire de la figure 6 ;
- la figure 8 est une vue schématique en perspective latérale arrière d'un mode de réalisation des moyens de réglage ;
- la figure 9 est une vue schématique arrière des moyens de réglage de la figure 8 ;
- la figure 10 est une vue schématique en perspective avant latérale des moyens de réglage de la figure 8 ;
- la figure 11 est une vue schématique éclatée en perspective d'un mode de réalisation des éléments de la bride au moment de l'association de la hampe sur le mât;
- la figure 12 est une vue schématique en perspective d'élévation d'un premier mode de réalisation d'une bride maintenant une hampe, fixée au mât ;
- les figures 13 à 16 sont des vues schématiques en coupe longitudinale d'un mode de réalisation d'une bride suivant des inclinaisons différentes de la hampe respectivement 0, 30, 40 et 45 degrés;
- la figure 17 est une vue schématique en perspective d'élévation d'un second mode de réalisation d'une bride maintenant deux hampes, fixée au mât ;
- la figure 18 est une vue schématique en coupe longitudinale suivant la ligne XVIII-XVIII de la bride de la figure 17 ;
- la figure 19 est une vue schématique en perspective d'élévation d'un troisième mode de réalisation d'une bride maintenant deux hampes, fixée au mât ;
- la figure 20 est une vue schématique en coupe longitudinale suivant la ligne XX-XX de la bride de la figure 19 ;
- la figure 21 est une vue schématique en perspective d'élévation d'une bride maintenant une hampe, fixée au mât par une ceinture.

Les modes de réalisation qui vont être décrits s'appliquent plus particulièrement à la fixation de crosses des luminaires de l'éclairage public, à un candélabre.

Ils peuvent être également appliqués à la fixation de crosses porte-drapeaux, portant des oriflammes ou analogues.

Les termes inférieur et supérieur utilisés ci-après sont considérés comme indiquant respectivement le côté du sol et à l'opposé du sol dans une bride montée sur un mât.

L'invention concerne donc une bride 1 destinée à permettre d'associer rigidement et de manière amovible au moins une hampe 2 à un mât 3.

La hampe 2 se présente sous la forme d'un tube de section sensiblement ovale, carrée, polygonale ou analogue.

Elle peut être appelée plus couramment crosse.

Selon un mode de réalisation illustré sur les figures 1 à 16, la bride 1 comprend un premier et un second corps respectivement, 4 et 5, et, disposés à l'intérieur du corps 4, des mâchoires 6 destinées à maintenir la hampe 2, et des moyens de réglage 7 de l'inclinaison de la hampe 2 par rapport au mât 3.

Les premier et second corps 4 et 5 sont rigides et destinées à être assemblés l'un à l'autre autour du mât 3 comme il va être décrit plus loin.

Les premier et second corps 4 et 5 ont une forme générale s'inscrivant dans un parallélépipède rectangle creux. Ils comportent, chacun, deux parois longitudinales supérieure et inférieure 8a, 8b et deux parois latérales 9, les parois étant disposées sensiblement parallèles et en opposition deux à deux, ainsi qu'une paroi transversale 10.
Chaque paroi latérale 9 se prolonge, à l'opposé de la paroi transversale 10, par des moyens d'assemblage 13 des corps 4 et 5 entre eux.

Les corps 4 et 5 sont conformés de manière à présenter, à l'opposé de la paroi transversale 10, un évidement 11.

Cet évidement 11 est délimité d'une part latéralement par les moyens d'assemblage 13 et d'autre part par les bords 12a et 12b respectivement des parois longitudinales supérieure 8a et inférieure 8b.

Ces bords 12a et 12b sont de forme incurvée et sensiblement parallèles l'un à l'autre.

Dans le mode de réalisation illustré à la figure 1, le premier corps 4 comporte une ouverture 14 ménagée à la fois dans la paroi transversale 10 et la paroi longitudinale supérieure 8a.

Cette ouverture 14 a une forme générale ovoïde ou oblongue.

Elle s'étend d'une part transversalement entre les parois latérales 10.

Elle est d'autre part, délimitée par un bord transversal inférieur 16 attenant à la paroi longitudinale inférieure 8b et par un bord transversal supérieur 17, ce dernier étant disposé sensiblement dans la région médiane de la paroi longitudinale supérieure 8a.

Cette ouverture 14 est destinée à permettre le passage des mâchoires 6 et de la hampe 2.

Le premier corps 4 comprend en outre deux logements 18 ménagés dans la paroi transversale 10.

Ces logements 18 sont situés sensiblement dans la région médiane de la paroi transversale 10, directement attenants et de part et d'autre de l'ouverture 14.

Ils sont disposés symétriquement par rapport à l'axe longitudinal médian A du corps 4.

Ces logements 18 sont traversants de la face externe 15a à la face interne 15b de la paroi transversale 10.

Ils ont de plus une forme sensiblement semi-circulaire, à concavité tournée vers l'ouverture 14.

Ces logements 18 sont destinés à coopérer avec les moyens de fixation 19 des moyens de réglage 7 au premier corps 4.

A la face interne 15b de la paroi transversale 10, sont prévues des cales 20 saillantes vers l'évidement 11.

Celles-ci sont directement attenantes aux logements 18.

Ces cales 20 sont au nombre de deux par logement 18 et encadrant celui-ci. Elles ont une forme sensiblement trapézoïdale, la petite base du trapèze étant attenante au logement 18.

Elles s'étendent du logement 18, la première vers la paroi longitudinale inférieure 8b, la seconde vers la paroi longitudinale supérieure 8a. Ces cales 20 sont destinées à coopérer avec les moyens de réglage 7.

Un renfoncement 21 est ménagé dans chaque paroi latérale 9, à sa face externe 22. Il est attenant au logement 18 et s'étend longitudinalement de ce dernier jusqu'à environ la région médiane de la paroi latérale 9.

Ce renfoncement 21 a la forme générale d'un U.

Il correspond à une saillie 23 à la face interne 24 de la paroi latérale 9.

Ce renfoncement 21 est terminé par une paroi 25 sensiblement plane de direction sensiblement parallèle à la paroi transversale 10.

Dans cette paroi 25, est ménagé un logement 26 traversant.

Ce logement 26 est destiné à coopérer avec les moyens de serrage 27 du premier corps 4 au second corps 5.

Le renfoncement 21 peut servir de support de guidage pour les moyens de serrage 27 notamment.

Les moyens de serrage 27 du premier et du second corps 4 et 5 consistent en des vis 32 et des entretoises 33.

Selon une variante de réalisation, ces moyens de serrage 27 sont une ceinture 34.

La paroi latérale 9 du premier corps 4 se prolonge à l'opposé de la paroi transversale 10, par des moyens d'assemblage 13 au second corps 5.

Les moyens d'assemblage 13 comprennent deux saillies 28, 29 s'étendant longitudinalement vers l'extérieur. Ces saillies 28, 29 ont une forme générale d'un L inversé, à concavité tournée vers l'évidement 11.

Les saillies 28 et 29 sont disposées parallèlement l'une au-dessus de l'autre et en décalage l'une par rapport à l'autre. La première saillie 28 est alignée et parallèle à la face interne 24 de la paroi latérale 9. Tandis que la seconde saillie 29 est alignée avec la face externe 22 de la paroi latérale 9.

Dans le mode de réalisation illustré sur les figures 1 à 3, la saillie interne 28 d'une des deux parois latérales 9 est en regard et en opposition de la saillie externe 29 de l'autre paroi latérale 9.

Cette configuration particulière des saillies 28 et 29 permet au premier corps 4 d'être monté au mât 3 à l'envers, ainsi qu'il est expliqué par la suite.

Le premier corps 4 comprend en outre au moins une appendice 30 disposée dans la région médiane du bord 12b de la paroi longitudinale inférieure 8b. Cette appendice 30 s'étend longitudinalement, dans le prolongement et parallèlement à la paroi longitudinale inférieure 8b, en saillie vers l'évidement 11.

Dans une variante de réalisation illustrée sur les figures, le premier corps 4 comprend deux appendices 30 disposées dans la région médiane des bords 12a et 12b respectivement des parois longitudinales supérieure et inférieure 8a et 8b, symétriquement par rapport à l'axe longitudinal médian A du premier corps 4.

Ces appendices 30 peuvent être formées en goulottes, leur concavité étant tournée en regard l'une de l'autre.

Elles sont destinées d'une part, par leur forme en goulotte, à être un support de guidage d'un câble 31, par exemple, électrique.

Le câble 31 électrique permet d'alimenter, par exemple, un luminaire d'éclairage public disposé à l'extrémité libre de la hampe 2.

D'autre part, ces appendices 30 présentent une première section suffisante permettant ainsi d'éviter la rotation de la bride 2 sur le mât 3 une fois celle-ci montée.

Chaque appendice 30 présente de plus une seconde section plus faible ou fragilisée, d'axe perpendiculaire à la première.

Lorsqu'un choc ou une pression avec un marteau ou une pince est exercé sur cette section, l'appendice 30 est supprimée. Ceci permet une adaptation rapide, sur le site de montage par exemple, de la bride 2 à tout type de mât 3.

Le premier corps 4 est assemblé et fixé au second corps 5 pour former la bride 1.

Le second corps 5 comporte des logements 35, ménagés dans sa paroi transversale 10.

Ces logements 35 sont ici au nombre de deux, disposés sensiblement dans la région médiane de la paroi transversale 10, au voisinage des parois latérales 9.

Ces logements 35 sont de forme sensiblement circulaire et traversant de la face externe 15a à la face interne 15b de la paroi transversale 10. Ils sont destinés à coopérer avec les moyens de serrage 27 des deux corps 4 et 5.

Les moyens d'assemblage 13 sont identiques à ceux du premier corps 4.

La face interne 15b de la paroi transversale 10 comporte en outre deux parois 36 en saillie vers l'évidement 11.

Ces parois 36 sont disposées au voisinage des logements 35, symétriquement par rapport à l'axe longitudinal A' médian du second corps 5.

Ces parois 36 s'étendent entre les parois longitudinales supérieure et inférieure 8a, 8b suivant une direction sensiblement perpendiculaire à ces dernières.

Le premier corps 4 est destiné à renfermer les mâchoires 6 et les moyens de réglage 7.

Les mâchoires 6 sont destinés à maintenir la hampe 2.

Dans le mode de réalisation illustré sur les figures 11 à 21, les mâchoires 6 sont au nombre de deux.

Ces mâchoires 6 ont une forme générale d'un six. La partie allongée 38 du six est destinée à enserrer la hampe 2 et la partie recourbée 39 est destinée à coopérer avec les moyens de réglage 7.

La partie allongée 38 a sensiblement la forme d'un demi cylindre s'étendant longitudinalement, à concavité interne 37 tournée vers la hampe 2, une fois montée.

Sa concavité interne 37 comporte des rainures 40.

Celles-ci s'étendent longitudinalement parallèlement à la partie allongée 38.

Des nervures 41 sont disposées sur la partie convexe de la partie allongée 38 directement en opposition de ces rainures 40. Les nervures 41 s'étendent longitudinalement et parallèlement à ces dernières.

Selon le mode de réalisation illustré sur la figure 6, ces nervures 41 et rainures 40 sont au nombre de deux par mâchoire 6. Ces rainures 40 sont destinées à permettre d'adapter les mâchoires 6 à la forme de la hampe 2.

La partie allongée 38 se prolonge du côté opposé à la hampe 2, par une partie recourbée 39.

Cette partie recourbée 39 comporte à sa partie extrême 42 sensiblement à l'opposé de la partie allongée 38, une découpe 43.

Cette découpe 43 est destinée à permettre le passage d'un câble 31, par exemple, électrique. La découpe 43 a ici une forme semi-circulaire.

La partie recourbée 39 comporte de plus, à sa face externe 44 une paroi sensiblement plane 45.

Cette paroi 45 a une forme sensiblement circulaire.

Elle comporte une denture 46 constituée de creux 47 et de saillies 48. Ces derniers sont disposés alternativement et régulièrement à la circonférence de cette paroi 45.

Le pas entre les creux 47 et les saillies 48 est, sur la figure 6, de 10 degrés.

Cette paroi 45 comporte en outre en son centre un logement traversant 49. Ce logement 49 est destiné à coopérer avec les moyens de fixation 50 des moyens de réglage 7 aux mâchoires 6.

Ces mâchoires 6 coopèrent avec les moyens de réglage 7 par la paroi 45, en particulier, par la denture 46.

Les moyens de réglage 7 sont ici rapportés.

Les moyens de réglage 7 sont alors au nombre de deux, chacun coopérant avec une mâchoire 6. Ils ont la forme générale d'un disque 51.

Le disque 51 est formé de deux parois respectivement 55, 56 s'étendant parallèlement et attenantes l'une à l'autre.

Le disque 51 présente de plus une tranche 52 qui est sensiblement circulaire sur environ les trois quarts du disque 51.

La tranche 52 se prolonge en deux parois 53 sensiblement planes, convergentes vers une troisième paroi 54.

Les parois 53 et 54 délimitent, en vue latérale du disque 51, une forme de trapèze, la paroi 54 délimitant la petite base du trapèze.

Dans la paroi 54 est ménagé un logement 57 s'ouvrant vers l'extérieur. Il est destiné à coopérer avec les moyens de fixation 19 des moyens de réglage 7 au premier corps 4.

La tranche 52 formée en trapèze est destinée à venir coopérer avec les cales 20 du premier corps 4.

Les première et seconde parois 55, 56 comportent chacune une denture 58. Chaque denture 58 est constituée de creux 59 et de saillies 60 disposés alternativement et régulièrement sur la circonférence du disque 51.

Chaque creux 59 de la paroi 55 est disposé en opposition d'une saillie 60 de la paroi 56 et inversement.

Selon le mode de réalisation illustré sur les figures 8 à 10, le pas entre les creux 59 et les saillies 60 des parois 55 et 56 est de 10 degrés.

Le décalage d'angle entre les deux parois 55 et 56 est alors de 5 degrés.

Ainsi, l'utilisation alternative de l'une ou l'autre paroi 55 ou 56 permet de régler la position relative des disques 51 par rapport aux mâchoires 6 de 5 degrés en 5 degrés et ainsi de régler l'inclinaison de la hampe 2 de manière très fine.

Le disque 51 comprend en outre un logement 61 ménagé en son centre. Il est destiné à permettre le passage des moyens de fixation 50 des moyens de réglage 7 aux mâchoires 6.

Ces moyens de fixation 50 sont ici un boulon traversant 62 coopérant avec un écrou 63.

Selon une variante de réalisation, les moyens de réglage 7 font partie intégrante du premier corps 4. La face interne 24 d'au moins une paroi latérale 9 présente alors une denture 58.

Celle-ci vient alors coopérer avec la denture 46 d'une des mâchoires 6.

Il va être décrit ci-après le montage de la bride 1 permettant d'associer au moins une hampe 2 sur le mât 3.

Dans un premier temps, les mâchoires 6 et les moyens de réglage 7 sont assemblés les uns aux autres formant ainsi un sous-ensemble d'association 65 de la hampe 2.

Les deux mâchoires 6 sont disposées parallèlement, leurs concavités internes 37 en regard l'une de l'autre. La hampe 2 prend alors place dans le logement 66 ainsi formé.

Les moyens de réglage 7 sont assemblés à ces mâchoires 6. A chaque mâchoire 6 correspond un disque 51.

Chaque disque 51 vient s'imbriquer par sa denture 58, d'une de ses parois 55 ou 56, dans la denture 46 de la paroi 45 de la mâchoire 6.

La paroi 54 de chaque disque 51 se trouve alors du côté des parties allongées 38 des mâchoires 6.

Un boulon traversant 62 est introduit dans les logements 49 et 61, et coopère avec l'écrou 63 de façon à fixer le sous-ensemble d'association 65 et la hampe 2 dans une position donnée.

Ainsi, l'axe de rotation C du sous-ensemble d'association fixation 65 est confondu avec l'axe du boulon 62.

Puis ce sous-ensemble d'association 65 maintenant la hampe 2 est introduit dans le premier corps 4.

Les parties allongées 38 des mâchoires 6 maintenant la hampe 2, sont introduites dans l'ouverture 14. Les tranches 52 formées en trapèze des disques 51, viennent alors en butée contre les cales 20 de la paroi transversale 10 du corps 4.

La paroi 54 est alors en appui contre le logement 18 tandis que chaque paroi 53 est en appui contre chaque cale 20.

Les logements 57 des disques 51 sont ainsi directement en regard des logements 18 de la paroi transversale 10.

L'axe longitudinal médian A du corps 4 est alors perpendiculaire à l'axe C de rotation passant par le boulon traversant 62.

Le sous-ensemble d'association 65 est fixé au corps 4 par des moyens de fixation 19, tels des vis, traversant à la fois les logements 18 et les logements 57. Ils forment un ensemble 67.

Ainsi, on comprend que la position de montage des moyens de réglage 7 sur le corps 4 est invariable.

Tandis que la position de montage des moyens 7 sur les mâchoires 6 est variable angulairement par l'intermédiaire des dentures (58), (46).

Les mâchoires 6 et donc la hampe 2 ont une position qui varie autour de l'axe de rotation C.

Ainsi, la position de la hampe 2 est réglée suivant l'inclinaison souhaitée par rapport au mât 3.

En faisant alternativement coopérer la paroi 56 ou la paroi 55 des disques 51 avec la paroi 45 de la mâchoire 6, du fait du décalage de pas des dentures 58, il est possible de régler très finement l'inclinaison de la hampe 2, de 5 degrés en 5 degrés.

L'assemblage de l'ensemble de fixation 65 dans le corps 4 est ainsi fait que, pour un réglage de l'inclinaison de la hampe 2 dans l'intervalle de 0 à 40 degrés, où 0 degrés représente une inclinaison de la hampe 2 perpendiculaire à l'axe longitudinal D du mât 3, la hampe 2 est sensiblement affleurante au bord transversal supérieur 17 du corps 4.

D'autre part, pour un intervalle d'inclinaison compris entre 45 et 90 degrés, la hampe 2 est sensiblement affleurante et tangente au bord transversal inférieur 16 du corps 4.

Le premier corps 4 renfermant le sous-ensemble 65 et le second corps 5 sont ensuite placés à la périphérie du mât 3. Les bords 12a et 12b se trouvent alors en appui contre le mât 3.

Les appendices 30 viennent se loger dans des trous 64 du mât 3 prévus à cet effet.

Les moyens d'assemblage 13 des premier et second corps 4 et 5 respectivement, viennent s'imbriquer les uns dans les autres, autour du mât 3.

Les saillies 29 du premier corps 4 viennent alors en recouvrement des saillies 28 du second corps 5 et inversement.

La bride 1 ainsi montée, est fixée au mât 3 par des moyens de serrage 27. Les vis 32 et entretoises 33 sont introduites dans les logements 26 et 35.

Les vis 32 permettent de plaquer les corps 4 et 5 contre le mât 3 par vissage de celles-ci dans les entretoises 33.

Dans une variante de réalisation illustrée à la figure 21, les moyens de serrage 27 sont une ceinture 34.

Celle-ci englobe alors les deux corps 4 et 5 et le mât 3 avec un système de serrage (non représenté) qui applique un effort de traction sur les deux extrémités libres de cette ceinture 34.

Suivant un autre mode de réalisation de l'invention illustré sur les figures 17 à 20, la bride 1 comporte deux corps 4 renfermant chacun un sous-ensemble d'association 65.

Cette bride 1 permet alors l'association de deux hampes 2 au mât 3.

Suivant une variante de réalisation illustrée sur les figures 17 et 18, les corps 4 sont assemblés l'un à l'autre autour du mât 3 maintenant chacun une hampe 2.

Les corps 4 sont disposés à la périphérie du mât 3 de manière que leurs parois longitudinales supérieures 8a soient parallèles et confondues en un même plan.

Un tel montage permet d'associer deux hampes 2 au mât 3. De plus, l'inclinaison de chaque hampe 2 est variable et réglée par les moyens de réglage 7.

De nombreuses configurations peuvent être ainsi obtenues.

Suivant une autre variante de réalisation illustrée sur les figures 19 et 20, l'un des corps 4 est monté, renversé par rapport à l'autre.

La paroi longitudinale inférieure 8b est alors disposée du côté opposé du sol, tandis que la paroi longitudinale supérieure 8a est disposée du côté du sol.

Les deux corps 4 sont alors disposés de manière que la paroi longitudinale supérieure 8a de l'un des corps 4 soit parallèle et confondue en un même plan à la paroi longitudinale 8b de l'autre corps 4.

De la même manière que ci-dessus, de nombreuses configurations sont obtenues.

Par exemple, pour des inclinaisons de hampes 2 réglées entre 10° et 20 degrés, et en fonction du diamètre du mât 3, une configuration dite hampe 2 traversante est obtenue telle qu'illustrée sur les figure 19 et 20.

Cette configuration donne l'impression qu'une même et seule hampe 2 traverse le mât 3. En fait les axes longitudinaux F, F' des hampes 2 des corps 4 se trouvent alors alignés.

Ainsi, par la combinaison des différentes positions du corps 4 associé au mât 3, avec les moyens de réglage 7, la hampe 2 peut prendre toutes les configurations possibles dans un intervalle de 0 à 180 degrés.

## Revendications

1. Bride (1) destinée à permettre d'associer rigidement au moins une hampe (2) à un mât (3), et constituée d'un ensemble (67) comprenant en premier lieu un corps (4) en forme générale d'une demi-coque creuse conformée pour avoir au moins un évidement (11) pour permettre de placer le corps (4) en périphérie du mât (3), le corps (4) comportant des moyens contribuant à permettre sa fixation rigide au mât (3) et une ouverture (14) destinée au passage d'au moins une hampe (2), **caractérisée en ce que** l'ouverture (14) du corps (4) est de forme, dimension et position permettant le débattement de la hampe (2) résultant de différentes inclinaisons de ladite hampe (2), et **en ce que** ledit ensemble (67) comprend en second lieu un sous-ensemble d'association (65), intégré dans le corps (4) et constitué d'au moins une mâchoire (6) comprenant au moins une denture (46) circulaire constituée de creux (47) et de saillies (48) disposées alternativement et régulièrement à la suite les uns des autres, pour d'une part maintenir la hampe (2) et d'autre part être fixé rigidement au corps (4), et en troisième lieu des moyens de fixation (50) rigides du sous-ensemble d'association (65) au corps (4) dans une certaine position de manière que la hampe (2) traverse l'ouverture (14) du corps (4) et se trouve être associée rigidement au mât (3) dans une certaine orientation grâce au sous-ensemble d'association (65) et à des moyens de fixation (19), l'ensemble (67) comprenant en quatrième lieu des moyens de réglage (7) de la position de fixation du sous-ensemble d'association (65) au corps (4), les différentes positions de fixation correspondant à différentes inclinaisons de la hampe (2) par rapport au mât (3), et constitués d'un disque (51) formé de deux parois (55,56) s'étendant parallèlement et attenantes l'une à l'autre, chaque paroi (55, 56) comportant une denture (58) circulaire constituée de creux (59) et de saillies (60) disposées alternativement et régulièrement sur la circonférence du disque (51) aptes à coopérer avec la denture (46) de la mâchoire (6) du sous-ensemble d'association, chaque creux (59) de la premiére paroi (55) étant disposé en opposition d'une saillie (60) de la seconde paroi (56) du disque (51) des éléments de réglage (7), afin de permettre un réglage de l'inclinaison de la hampe (2) par rapport au mât (3) suivant un pas angulaire inférieur au pas entre les creux (47) et les saillies (48) de la denture (46) circulaire du sous-ensemble d'association (65).

2. Bride selon la revendication 1 **caractérisée en ce que** la denture (58) de chaque paroi (55) et (56) présente un pas identique au pas de la denture (46) circulaire du sous-ensemble d'association (65) et **en ce que** chaque creux (59) de la première paroi (55) est angulairement décalé par rapport à chaque saillie (60) de la seconde paroi (56) et inversement.

3. Bride suivant l'une quelconque des revendications 1 ou 2 **caractérisée en ce que** le disque (51) présente une tranche (52) sensiblement circulaire sur les trois quarts du disque (51) et se prolongeant en deux parois (53) sensiblement planes et convergentes vers une troisième paroi (54) dans laquelle est ménagé un logement (57) apte à coopérer avec des moyens de fixation (19) afin de solidariser les moyens de réglage (7) au premier corps (4).

4. Bride selon l'une quelconque des revendications précédentes **caractérisée en ce que** l'ouverture (14) est disposée à l'opposé de l'évidement (11).

5. Bride selon la revendication 4, **caractérisée en ce que** l'ouverture (14) est de forme ovoïde ou oblongue.

6. Bride selon l'une quelconque des revendications précédentes, **caractérisée en ce que** le corps (4) comprend à l'opposé de l'ouverture (14), au moins un appendice (30), en forme de goulotte, cassable en saillie vers l'évidement (11), ledit appendice (30) évitant la rotation de la bride (1) sur le mât (3) une fois monté et pouvant servir de support de guidage d'un câble (31), par exemple, électrique.

7. Bride suivant l'une quelconque des revendications précédentes **caractérisée en ce que** le sous-ensemble d'association (65) comprend au moins une mâchoire (6) en forme générale de six, la partie allongée (38) du six comprenant une partie formant logement (66) pour recevoir une partie de la hampe (2) et la partie recourbée (39) du six comprenant au moins une paroi (45) sensiblement plane disposée à l'opposé de la paroi formant logement (66), destinée à coopérer avec les moyens de réglage (7).

8. Bride selon la revendication 7 , **caractérisée en ce que** la mâchoire (6) comprend à sa partie extrême (42) à l'opposé de la partie allongée (38), une découpe (43) incurvée destinée à permettre le passage d'un câble (31), par exemple, électrique.

9. Bride suivant l'une quelconque des revendications précédentes, **caractérisée en ce qu'**elle comprend des moyens de serrage (27) de la bride (1) au mât (3).

10. Bride selon la revendication 9, **caractérisée en ce qu'**elle comprend deux ensembles (67) assemblés rigidement l'un à l'autre par des moyens de serrage (27), leurs évidements (11) étant en regard l'un de l'autre.

11. Bride selon la revendication 10, **caractérisée en ce que** les deux ensembles (67) sont disposés de manière à ce que les parois longitudinales supérieures (8a) des corps (4) soient parallèles et confondus en un même plan.

12. Bride selon la revendication 10, **caractérisée en ce que** les deux ensembles (67) sont disposés de manière que la paroi longitudinale supérieure (8a) d'un des corps (4) soit parallèle et confondu en un même plan avec la paroi longitudinale inférieure (8b) de l'autre corps (4).

13. Bride selon la revendication 10, **caractérisée en ce que** les moyens de serrage (27) comprennent des vis (32) et des entretoises (33).

14. Bride selon la revendication 11, **caractérisée en ce que** les moyens de serrage (27) comprennent au moins une ceinture (34).

15. Construction comprenant un mât (3) et au moins une hampe (2), **caractérisée en ce que** le mât (3) est associé à la hampe (2) par une bride (1) conforme à l'une des revendications 1 à 14.

16. Construction selon la revendication 15, **caractérisée en ce que** le mât (3) a une forme conique, octogonale, cylindrique ou analogue.

17. Procédé de montage d'une bride (1) destinée à permettre d'associer au moins une hampe (2) à un mât (3) selon l'une quelconque des revendications 9 à 18, **caractérisé en ce qu'**il comprend les étape suivantes :
- monter les mâchoires (6) autour de la hampe (2),
- assembler les moyens de réglage (7) aux mâchoires (6), de façon à obtenir un sous-ensemble d'association (65),
- introduire ce sous-ensemble d'association (65) dans l'ouverture (14) du corps (4), les mâchoires (6) et la hampe (2) saillant de l'ouverture (14) vers l'extérieur,
- fixer ce sous-ensemble d'association (65) au corps (4) de façon à obtenir un ensemble (67),
- assembler l'ensemble (67) au mât (3).

18. Procédé selon la revendication 17, **caractérisé en ce que** préalablement à l'introduction du sous-ensemble d'association (65) et de la hampe (2) dans le corps (4), l'inclinaison de la hampe (2) par rapport au mât (3) est ajustée par les moyens de réglage (7).

19. Procédé selon la revendication 17 ou 18, **caractérisé en ce que** la bride (1) est amovible pour permettre de régler à tout moment l'inclinaison de la hampe (2) par rapport au mât (3), sur le lieu de montage par exemple.

20. Procédé selon l'une quelconque des revendications 17 à 19, **caractérisé en ce que** le sous-ensemble d'association (65) est adapté à la forme du mât (3) par suppression d'au moins une appendice (30) sur le lieu de montage par exemple.

## Patentansprüche

1. Schelle (1), die dazu bestimmt ist, mindestens einen Arm (2) mit einem Mast (3) starr zu verbinden, und von einem Bausatz (67) gebildet wird, der zunächst einen Körper (4) in der allgemeinen Form einer hohlen Halbschale aufweist, die daran angepasst ist, um mindestens eine Aussparung (11) zu haben, um den Körper (4) am Umfang des Mastes (3) zu platzieren, wobei der Körper (4) Mittel aufweist, die zur starren Befestigung am Mast (3) beitragen und eine Öffnung (14), die zur Durchführung mindestens eines Arms (2) bestimmt ist, **dadurch gekennzeichnet, dass** die Öffnung (14) des Körpers (4) so geformt, bemessen und positioniert ist, um die Ausfederung des besagten Arms (2), die sich aus den verschiedenen Neigungen des besagten Arms (2) ergibt, zu ermöglichen, und dadurch, dass der besagte Bausatz (67) weiterhin einen Montage-Unterbausatz (65) aufweist, der in den Körper (4) integriert ist und von mindestens einer Backe (6) gebildet wird, die mindestens eine kreisförmige Verzahnung (46) aufweist, die von Vertiefungen (47) und Vorsprüngen (48) gebildet wird, die abwechselnd und regelmäßig aufeinander abfolgend angeordnet sind, um einerseits den Arm (2) zu halten und andererseits fest mit dem Körper (4) verbunden zu sein, und schließlich starre Mittel (50) zur Befestigung des Montage-Unterbausatzes (65) am Körper (4) in einer bestimmten Position, so dass der Arm (2) die Öffnung (14) des Körpers (4) durchquert und starr mit dem Mast (3) in einer bestimmten Richtung dank des Montage-Unterbausatzes (65) und der Befestigungsmittel (19) verbunden ist, wobei der Bausatz (67) letztendlich Mittel (7) zum Einstellen der Befestigungsposition des Montage-Unterbausatzes (65) am Körper (4) umfasst, wobei die verschiedenen Befestigungspositionen verschiedenen Neigungen des Arms (2) in bezug zum Mast (3) entsprechen, und von einer doppelwandigen (55, 56) Scheibe (51) gebildet werden, die sich parallel zueinander und aneinander anliegend erstrecken, wobei jede Wand (55, 56) eine kreisförmige Verzahnung (58) aufweist, die von Vertiefungen (59) und Vorsprüngen (60) gebildet wird, die abwechselnd und regelmäßig auf dem Umfang der Scheibe (51) angeordnet sind und in der Lage, mit der Verzahnung (46) der Backe (6) des Montage-Unterbausatzes zusammenzuwirken, wobei jede Vertiefung (59) der ersten Wand (55) gegenüber einem Vorsprung (60) der zweiten Wand (56) der Scheibe (51) der Einstellmittel (7) angeordnet ist, um eine Einstellung der Neigung des Arms (2) in bezug zum Mast (3) gemäß einem Teilungswinkel zu ermöglichen, der kleiner als die Steigung zwischen den Vertiefungen (47) und den Vorsprüngen (48) der kreisförmigen Verzahnung der Montage-Unterbaugruppe (65) ist.

2. Schelle nach Anspruch 1, **dadurch gekennzeichnet, dass** die Verzahnung (58) jeder Wand (55) und (56) eine Steigung hat, die mit der Steigung der kreisförmigen Verzahnung (46) der Montage-Unterbaugruppe (65) übereinstimmt, und dadurch, dass jede Vertiefung (59) der ersten Wand (55) in bezug auf jeden Vorsprung (60) der zweiten Wand (56) winkelig verschoben ist und umgekehrt.

3. Schelle nach einem der Ansprüche 1 oder 2, **dadurch gekennzeichnet, dass** die Scheibe (51) einen etwa kreisförmigen Rand (52) über drei Viertel der Scheibe (51) aufweist, der sich in zwei etwa glatten, konvergierenden Wänden (53) in Richtung einer dritten Wand (54) verlängert, in die eine Aufnahme (57) eingearbeitet ist, die in der Lage ist, mit Befestigungsmitteln (19) zusammenzuwirken, um die Einstellmittel (7) mit dem ersten Körper (4) zu verbinden.

4. Schelle nach einem der vorhergehenden Ansprüche, **dadurch gekennzeichnet, dass** die Öffnung (14) gegenüber der Aussparung (11) angeordnet ist.

5. Schelle nach Anspruch 4, **dadurch gekennzeichnet, dass** die Öffnung (14) eiförmig oder länglich ist.

6. Schelle nach einem der vorhergehenden Ansprüche, **dadurch gekennzeichnet, dass** der Körper (4) gegenüber der Öffnung (14) mindestens einen rinnenförmigen Fortsatz (30) aufweist, der abtrennbar hervorspringt in Richtung der Aussparung (11), wobei der besagte Fortsatz (30) die Rotation der Schelle (1) auf dem Mast (3) verhindert, sobald er montiert ist und als Führungsauflage für ein zum Beispiel elektrisches Kabel (31) dienen kann.

7. Schelle nach einem der vorhergehenden Ansprüche, **dadurch gekennzeichnet, dass** die Montage-Unterbaugruppe (65) mindestens eine im Grundsatz wie eine Sechs geformte Backe (6) aufweist, wobei der verlängerte Teil (38) der Sechs einen Teil aufweist, der ein Lager (66) bildet, um einen Teil des Arms (2) aufzunehmen, und der gekrümmte Teil (39) der Sechs mindestens eine Wand (45) aufweist, die etwa eben ist und gegenüber der das Lager (66) bildenden Wand angeordnet ist, die dazu bestimmt ist, mit den Einstellmitteln (7) zusammenzuwirken.

8. Schelle nach Anspruch 7, **dadurch gekennzeichnet, dass** die Backe (6) an ihrem äußeren Teil (42) gegenüber dem verlängerten Teil (38) einen einwärts gekrümmten Ausschnitt (43) aufweist, der dazu bestimmt ist, den Durchgang eines zum Beispiel elektrischen Kabels (31) zu ermöglichen.

9. Schelle nach einem der vorhergehenden Ansprüche, **dadurch gekennzeichnet, dass** sie Spannmittel (27) zum Verspannen der Schelle (1) am Mast (3) aufweist.

10. Schelle nach Anspruch 9, **dadurch gekennzeichnet, dass** sie zwei durch Spannmittel (27) starr miteinander verbundene Baugruppen (67) aufweist, wobei deren Aussparungen (11) einander zugewandt sind.

11. Schelle nach Anspruch 10, **dadurch gekennzeichnet, dass** die beiden Baugruppen (67) so angeordnet sind, dass die oberen Längswände (8a) der Körper (4) parallel und in gleicher Ebene sind.

12. Schelle nach Anspruch 10, **dadurch gekennzeichnet, dass** die beiden Baugruppen (67) so angeordnet sind, dass die obere Längswand (8a) einer der Körper (4) parallel und in gleicher Ebene mit der unteren Längswand (8b) des anderen Körpers (4) ist.

13. Schelle nach Anspruch 10, **dadurch gekennzeichnet, dass** die Spannmittel (27) Schrauben (32) und Streben (33) aufweisen.

14. Schelle nach Anspruch 11, **dadurch gekennzeichnet, dass** die Spannmittel (27) mindestens einen Gürtel (34) aufweisen.

15. Konstruktion, einen Mast (3) und mindestens einen Arm (2) aufweisend, **dadurch gekennzeichnet, dass** der Mast (3) mit dem Arm (2) durch eine Schelle (1) verbunden ist, die einem der Ansprüche 1 bis 14 entspricht.

16. Konstruktion nach Anspruch 15, **dadurch gekennzeichnet, dass** der Mast (3) eine konische, achteckige, zylindrische oder analoge Form hat.

17. Verfahren zur Montage einer Schelle (1), die dazu bestimmt ist, mindestens einen Arm (2) mit einem Mast (3) nach einem der Ansprüche 9 bis 18 zu verbinden, **dadurch gekennzeichnet, dass** es die folgenden Schritte umfasst:
- Montage der Backen (6) um den Arm (2) herum,
- Montage der Einstellmittel (7) an den Backen (6), um eine Montage-Unterbaugruppe (65) zu erhalten,
- Einführung dieser Montage-Unterbaugruppe (65) in die Öffnung (14) des Körpers (4), wobei die Backen (6) und der Arm (2) aus der Öffnung (14) nach außen hervorragen,
- Befestigung dieser Montage-Unterbaugruppe (65) am Körper (4), um eine Baugruppe (67) zu erhalten,
- Verbindung der Baugruppe (67) mit dem Mast (3).

18. Verfahren nach Anspruch 17, **dadurch gekennzeichnet, dass** die Neigung des Arms (2) in bezug zum Mast (3) vor der Einführung der Montage-Unterbaugruppe (65) und des Arms (2) in den Körper (4) durch Einstellmittel (7) eingestellt wird.

19. Verfahren nach Anspruch 17 oder 18, **dadurch gekennzeichnet, dass** die Schelle (1) beweglich ist, um die Neigung des Arms (2) in bezug zum Mast (3) jederzeit einstellen zu können, zum Beispiel am Ort der Montage.

20. Verfahren nach einem der Ansprüche 17 bis 19, **dadurch gekennzeichnet, dass** die Montage-Unterbaugruppe (65) durch Abtrennen mindestens eines Fortsatzes (30), zum Beispiel am Ort der Montage, an die Form des Mastes (3) angepasst wird.

## Claims

1. A clamp (1) intended for stiffly connecting at least one staff (2) to a mast (3), and consisting of an assembly (67) first comprising a body (4) generally as a shaped hollow half-shell so as to have at least one recess (11) so as to allow the body (4) to be placed at the periphery of the mast (3), the body (4) including means contributing to allowing it to be stiffly fixed to the mast (3) and an aperture (14) for the passage of at least one staff (2), **characterized in that** the aperture (14) of the body (4) is of a shape, dimension and position, allowing the displacement of the staff (2), resulting from different inclinations of said staff (2), and **in that** said assembly (67) secondly comprises a connection sub-assembly (65), built into the body (4) and consisting of at least one jaw (6) comprising at least circular teeth (46) consisting of recesses (47) and protrusions (48) alternately and evenly positioned one after the other, in order to hold the staff (2) on the one hand, and to be stiffly fixed to the body (4) on the other hand, and thirdly means (50) for stiffly fixing the connecting sub-assembly (65) to the body (4) in a certain position so that the staff (2) passes through the aperture (14) of the body (4) and is stiffly connected to the mast (3) in a certain orientation by the connecting sub-assembly (65) and by fixing means (19), the assembly (67) fourthly comprising means (7) for adjusting the fixing position of the connecting sub-assembly (65) to the body (4), the different fixing positions corresponding to different inclinations of the staff (2) with respect to the mast (3), and consisting of a disc (51) formed by two walls (55, 56) extending in parallel and adjacent to each other, each wall (55, 56) including circular teeth (58) consisting of recesses (59) and protrusions (60) alternately and evenly positioned on the circumference of the disc (51) capable of cooperating with the teeth (46) of the jaw (6) of the connecting sub-assembly, each recess (59) of the first wall (55) being positioned in opposition to a protrusion (60) of the second wall (56) of the disc (51) of the adjusting components (7), so as to allow the inclination of the staff (2) to be adjusted with respect to the mast (3) according to a smaller angular pitch than the pitch between the recesses (47) and the protrusions (48) of the circular teeth (46) of the connecting sub-assembly (65).

2. The clamp according to claim 1, **characterized in that** the teeth (58) of each wall (55) and (56) have a pitch identical with the pitch of the circular teeth (46) of the connecting sub-assembly (65) and **in that** each recess (59) of the first wall (55) is angularly shifted with respect to each protrusion (60) of the second wall (56) and vice-versa.

3. The clamp according to any of claims 1 or 2, **characterized in that** the disc (51) has a substantially circular slice (52) over three quarters of the disc (51) and extending by two substantially planar walls (53) and converging towards a third wall (54) in which is provided a housing (57) capable of cooperating with fixing means (19) in order to firmly attach the adjusting means (7) to the first body (4).

4. The clamp according to any of the preceding claims, **characterized in that** the aperture (14) is positioned opposite the recess (11).

5. The clamp according to claim 4, **characterized in that** the aperture (14) is of an ovoidal or oblong shape.

6. The clamp according to any of the preceding claims, **characterized in that** the body (4) comprises opposite the aperture (14) at least one breakable chute-shaped appendage (30) protruding towards the recess (11), said appendage (30) preventing the rotation of the clamp (1) on the mast (3), once it is mounted, and able to be used as a guiding support for a cable (31), an electrical cable for example.

7. The clamp according to any of the preceding claims, **characterized in that** the connecting sub-assembly (65) comprises at least one generally six-shaped jaw (6), the elongated portion (38) of the six comprising a portion forming a housing (66) in order to receive a portion of the staff (2) and the curved portion (39) of the six comprising at least one substantially planar wall (45) positioned opposite the wall forming a housing (66), so as to cooperate with the adjusting means (7).

8. The clamp according to claim 7, **characterized in that** the jaw (6) comprises at its extreme portion (42) opposite the elongated portion (38), a curved cut-out (43) for allowing a cable (31) to be passed therethrough, an electrical cable, for example.

9. The clamp according to any of the preceding claims, **characterized in that** it comprises means for clamping (27) the clamp (1) to the mast (3).

10. The clamp according to claim 9, **characterized in that** it comprises two assemblies (67) stiffly assembled to each other by clamping means (27), their recesses (11) facing each other.

11. The clamp according to claim 10, **characterized in that** both assemblies (67) are positioned so that the upper longitudinal walls (8a) of the bodies (4) are parallel and coincident in a same plan.

12. The clamp according to claim 10, **characterized in that** both assemblies (67) are positioned so that the upper longitudinal wall (8a) of one of the bodies (4) is parallel and coincident in a same plane with the lower longitudinal wall (8b) of the other body (4).

13. The clamp according to claim 10, **characterized in that** the clamping means (27) comprise screws (32) and spacers (33).

14. The clamp according to claim 11, **characterized in that** the clamping means (27) comprise at least one belt (34).

15. A construction comprising a mast (3) and at least one staff (2), **characterized in that** the mast (3) is connected to the staff (2) by a clamp (1) according to any of claims 1 to 14.

16. The construction according to claim 15, **characterized in that** the mast (3) has a conical, octagonal, cylindrical shape or the like.

17. A method for mounting a clamp (1) intended for allowing at least one staff (2) to be connected to a mast (3) according to any of claims 9 to 18, **characterized in that** it comprises the following steps:
- mounting the jaws (6) around the staff (2),
- mounting the adjusting means (7) to the jaws (6), in order to obtain a connecting sub-assembly (65),
- introducing this connecting sub-assembly (65) into the aperture (14) of the body (4), the jaws (6) and the staff (2) protruding from the aperture (14) outwards,
- fixing this connecting sub-assembly (65) to the body (4) so as to obtain an assembly (67),
- mounting the assembly (67) to the mast (3).

18. The method according to claim 17, **characterized in that**, before introducing the connecting sub-assembly (65) and the staff (2) into the body (4), the inclination of the staff (2) with respect to the mast (3) is adjusted by the adjusting means (7).

19. The method according to claim 17 or 18, **characterized in that** the clamp (1) is removable so as to allow the inclination of the staff (2) with respect to the mast (3) to be adjusted at any moment, on the mounting location for example.

20. The method according to any of the claims 17 to 19, **characterized in that** the connecting sub-assembly (65) is adapted to the shape of the mast (3) by suppressing at least one appendage (30) on the mounting site, for example.
